# EUROPÄISCHE PATENTSCHRIFT

(11) **EP 1 159 741 B1**
(45) Veröffentlichungstag und Bekanntmachung des Hinweises auf die Patenterteilung: **27.06.2007**
(21) Anmeldenummer: 00916924.4
(22) Anmeldetag: 10.03.2000
(51) Int. Cl.: G11B 15/00

(54) **EINRICHTUNG ZUM ÜBERTRAGEN EINES TONERBILDES VON EINEM TONERTRÄGERBAND AUF EIN TRÄGERMATERIAL UNTER BEIBEHALTUNG EINER KONSTANTEN BANDSPANNUNG**
DEVICE FOR TRANSFERRING A TONER IMAGE FROM A TONER SUPPORT TAPE TO A TONER MATERIAL WHILE MAINTAINING A CONSTANT TAPE TENSION
DISPOSITIF PERMETTANT DE TRANSFERER UN IMAGE TONER D'UNE BANDE SUPPORT DE TONER SUR UN MATERIAU SUPPORT EN CONSERVANT UNE TENSION DE BANDE CONSTANTE

(30) Priorität: 10.03.1999 DE 19910613
(43) Veröffentlichungstag der Anmeldung: 05.12.2001
(73) Patentinhaber: Océ Printing Systems GmbH, 85586 Poing (DE)
(72) Erfinder: MAIER, Stefan, D-85652 Pliening (DE); CREUTZMANN, Edmund, D-85570 Markt Schwaben (DE); SAMWEBER, Joachim, D-82223 Eichenau (DE)
(74) Vertreter: Schaumburg, Thoenes, Thurn, Landskron
(86) Internationale Anmeldenummer: PCT/EP2000/002136
(87) Internationale Veröffentlichungsnummer: WO 2000/054266

(56) Entgegenhaltungen:
- EP-A- 0 686 890
- WO-A-98/39691
- DE-A- 4 210 077
- US-A- 5 291 252
- US-A- 5 797 077
- US-A- 5 828 934
- PATENT ABSTRACTS OF JAPAN vol. 1998, no. 05, 30. April 1998 (1998-04-30) & JP 10 010889 A (CANON INC), 16. Januar 1998 (1998-01-16)

## Beschreibung

Die Erfindung betrifft eine Einrichtung zum Übertragen mindestens eines Tonerbildes von einem Tonerträgerband auf ein Trägermaterial, wobei das Tonerträgerband das zu übertragende Tonerbild trägt und eine vorbestimmte Bandspannung hat, und wobei das Tonerträgerband im Umdruckbereich in einem ersten Betriebszustand nahe dem Trägermaterial angeordnet ist, um das Tonerbild zu übertragen, und in einem zweiten Betriebszustand im Umdruckbereich um einen vorbestimmten Abstand vom Trägermaterial entfernt angeordnet ist, um eine Übertragung des Tonerbildes zu unterbinden.

Aus der WO 98/39691 derselben Anmelderin ist ein Druck- oder Kopiergerät zum performance-angepaßten monochromen und/oder farbigen einseitigen oder beidseitigen Bedrucken eines Aufzeichnungsträgers bekannt. Das Gerät verwendet ein Transferband, auf das in einem ersten Betriebszustand Tonerbilder unterschiedlicher Farbtöne einander überlagert werden. Das so durch Überlagerung entstehende Gesamttonerbild wird dann auf den Aufzeichnungsträger übertragen. In der Betriebsphase des Sammelns ist das Tonerträgerband vom Trägermaterial entfernt, wodurch eine Übertragung der Teiltonerbilder unterbunden ist. Beim Übertragen des gesammelten Gesamttonerbildes ist das Transferband nahe dem Aufzeichnungsträger angeordnet, um das Gesamttonerbild zu übertragen.

Beim vorgenannten Gerätekonzept wird also das Transferband an der Umdruckstelle bei Druckunterbrechung vom Trägermaterial entfernt und beim Weiterdrucken wieder zum Trägermaterial hin bewegt. Besonders bei der Betriebsart Mehrfarbendruck muß dieses Hin- und Herbewegen ruckfrei erfolgen, da sonst ein gleichzeitig stattfindender Umdruck zwischen einem Fotoleiterband und dem Transferband zum Übertragen eines Tonerbildes beeinträchtigt wird, beispielsweise das Tonerbild verwischt wird. Herkömmliche Einrichtungen mit Bandspannvorrichtungen erreichen nicht die geforderte Ruckfreiheit; vielmehr entstehen im Tonerträgerband Bandspannungsänderungen, die zu einer minderen Druckqualität führen.

Aus der DE-A-42 10 077 ist eine Bilderzeugungseinrichtung mit einer elektrostatischen Umdruckeinrichtung für ein latentes Druckbild bekannt. Eine über einen Mechanismus schwenkbare Walze dient dazu, ein Transferband mit einer Fotoleitertrommel wahlweise in Berührung zu bringen.

Die DE-A-41 39 409 beschreibt eine weitere Bilderzeugungseinrichtung mit einer elektrostatischen Umdruckeinrichtung. Ein über mindestens zwei Walzen geführtes Transportband führt ein Druckmedium an einer Fotoleitertrommel vorbei. Dabei wird ein latentes Druckbild von der Fotoleitertrommel auf das Druckmedium übertragen.

Die US-A-5,797,077 beschreibt ein zwischen zwei Betriebszuständen bewegbares Tonerträgerband. Dieses Tonerträgerband wird über eine Rolle geführt, die mit Hilfe eines Hebels verschwenkbar ist, um von einem Trägermaterial entfernt zu werden.

Die US-A-5,291,252 beschreibt eine Rollenvorrichtung, durch die ein Tonerträgerband von einer Trommel wegbewegt wird, ohne dass die Spannung im Tonerträgerband geändert wird. Zur Steuerung der Bewegung werden Steuernocken verwendet.

Es ist Aufgabe der Erfindung, eine Einrichtung zum Übertragen mindestens eines Tonerbildes von einem Tonerträgerband auf ein Trägermaterial anzugeben, bei der auch bei einer Hin- und Herbewegung des Tonerträgerbandes im Umdruckbereich eine hohe Druckqualität erreicht wird.

Diese Aufgabe wird durch die Merkmale des Anspruchs 1 gelöst. Vorteilhafte Weiterbildungen sind in den abhängigen Ansprüchen angegeben.

Gemäß der Erfindung wird die Bandspannung im Tonerträgerband im ersten als auch im zweiten Betriebszustand gleich groß gehalten. Auf diese Weise gibt es keine Längenänderung im Tonerträgerband und auch Bandspannungsspitzen werden vermieden. Wenn gleichzeitig an einem zweiten Umdruckbereich ein Umdrucken eines Tonerbildes auf das Tonerträgerband stattfindet, so bleiben aufgrund der gleichbleibenden Bandspannung die Umgebungsbedingungen in diesem Umdruckbereich konstant und es kann eine hohe Druckqualität erreicht werden.

Vorteilhafterweise ist die Bandspannung im Tonerträgerband auch in der Übergangsphase vom ersten Betriebszustand zum zweiten Betriebszustand und umgekehrt gleich groß. Dies bedeutet, daß die Transportbewegung des Bandes auch während dieser Übergangsphase beibehalten werden kann, ohne daß Qualitätseinbußen beim gleichzeitigen Umdrucken eines Tonerbildes auf das Tonerträgerband zu befürchten sind.

Als Tonerträgerband ist vorzugsweise ein Transferband vorzusehen, auf das von einer Tonerbilderzeugungseinrichtung, beispielsweise einer Fotoleitertrommel oder einem Fotoleiterband, ein Tonerbild in einem Umdruckvorgang übertragen wird. Das Tonerträgerband kann jedoch auch ein Fotoleiterband sein, auf dem ein Tonerbild erstmalig erzeugt wird.

Ausführungsbeispiele und Merkmale der Erfindung werden im folgenden insbesondere anhand der Figuren 1 und 2 der Zeichnung erläutert. Die weiteren Figuren zeigen Teilmerkmale der Erfindung und dienen dem besseren Verständnis der in Anspruch 1 definierten Erfindung. In der Zeichnung zeigt
- Figur 1: einen Koppelhebel-Bewegungsmechanismus in einer schematischen Darstellung,
- Figur 2: den Koppelhebel-Bewegungsmechanismus in einer vereinfachten perspektivischen Darstellung,
- Figur 3: einen Bewegungsmechanismus mit Steuernocken,
- Figur 4: die Steuernocken nach Figur 3 in einer anderen Bewegungsphase, und
- Figur 5: ein weiteres Ausführungsbeispiel mit Spannwalzen.

Figur 1 zeigt ein erstes Ausführungsbeispiel der Erfindung in einer vereinfachen schematischen Darstellung. Ein als Transferband 10 ausgebildetes Tonerträgerband ist um Rollen eines Bandlaufwerks geführt, das allgemein mit 12 bezeichnet ist. In Figur 1 ist lediglich ein Teil des Bandlaufwerks 12 und des Transferbandes 10 gezeichnet. Das Transferband 10 ist um eine Rollenvorrichtung 13 mit einer einzigen Umdruckwalze 14 geführt, deren Drehachse 16 mithilfe einer Längsführung 18 und einer Antriebsvorrichtung 20 Hin- und Herbewegungen annähernd senkrecht zu einem Trägermaterial 22, im allgemeinen Einzelblätter oder Bandmaterial aus Papier, ausführen kann. Die Antriebsvorrichtung 20 enthält beispielsweise einen Schaltexzenter 24, bei dessen Drehung die Drehachse 16 die Hin- und Herbewegung in Richtung des Pfeils P1 ausführt.

Das Bandlaufwerk 12 enthält zwei ortsfeste Walzen 26,'28, deren Drehachsen 30, 32 am Gestell des Bandlaufwerks 12 ortsfest verankert sind. Zwischen Umdruckwalze 16 und den ortsfesten Walzen 26, 28 sind Ausgleichswalzen 34, 36 angeordnet, deren Drehachsen 38, 40 ortsveränderlich sind und beispielsweise in Richtung der Pfeile P2 und P3 bewegbar sind.

Zwischen der Umdruckwalze 14 und der Ausgleichswalze 34 ist eine ortsbewegliche Reinigungswalze 42 angeordnet, deren Drehachse 44 durch eine weitere Antriebsvorrichtung 46 mit einem Schaltexzenter in Richtung des Pfeils P4 hin- und herbewegbar ist. Bei dieser Hin- und Herbewegung wird die ortsbewegliche Reinigungswalze 42 mit dem Transferband 10 in Eingriff mit einer Reinigungsrolle 48 oder außer Eingriff mit dieser gebracht. Diese Reinigungsrolle 48 dient zum Entfernen von restlichem Tonermaterial, welches nach dem Umdrucken auf dem Transferband 10 noch vorhanden ist.

Die Drehachse 32 der ortsfesten Walze 28 und die Drehachse 40 der ortsbeweglichen Walze 36 sind durch ein starres Koppelelement 50, das auf den Drehachsen 32, 40 Schwenkbewegungen ausführen kann, miteinander verbunden. Dieses starre Koppelelement 50 dient dazu, den Abstand zwischen den Drehachsen 32 und 40 in allen Betriebsphasen konstant zu halten. Ebenso ist ein starres, verschwenkbares Koppelelement 52 zwischen der Drehachse 40 der ortsbeweglichen Walze 36 und der Drehachse 16 der Umdruckwalze 14 angeordnet. Zwischen der Drehachse 16 der Umdruckwalze 14 und der Drehachse 44 der Reinigungswalze 42 ist ein weiteres starres Koppelelement 54 vorgesehen. Die Drehachse 44 der Reinigungswalze 42 und die Drehachse 38 der ortsbeweglichen Walze 34 ist über ein Koppelelement 56 verbunden. Schließlich ist auch die Drehachse 38 der ortsbeweglichen Walze 34 mit der Drehachse 30 der ortsfesten Walze 26 über ein starres, verschwenkbares Koppelelement 58 miteinander verbunden. Die Koppelemente 50, 52, 54, 56, 68 können unterschiedliche Länge haben. Ein wesentliches Merkmal der Erfindung ist, daß die Durchmesser der Walzen 26, 28, 34, 36, 42 und 14 gleich groß sind. Ebenso sind die Drehachsen 16, 30, 32, 38, 40 und 44 parallel zueinander angeordnet und stehen senkrecht zur Papierebene in Figur 1.

Das Transferband 10 besteht im allgemeinen aus Kunststoffmaterial. Infolge beispielsweise von Feuchte- oder Temperaturänderungen kann sich in geringem Maße, z.B. im mm-Bereich, eine Längenänderung des Transferbandes 10 ergeben. Um diese Längenänderung auszugleichen, kann eine gesonderte Spannwalze (niht dargestellt) vorgesehen sein. Auch die Rolle 28 kann die Funktion einer Spannwalze übernehmen und eine Auslenkung von etwa 1 mm haben. Dennoch kann die Rolle 28 dann noch als ortsfest betrachtet werden, da diese Auslenkung an der Umdruckstelle bzw. den Umdruckstellen keine Ortsveränderung der zu übertragenden Tonerbildpunkte in bezug auf das Trägermaterial 22 oder ein Fotoleiterband verursacht.

Im folgenden wird die Funktionsweise der Anordnung nach Figur 1 erläutert. Bei dem gezeigten Zustand nach Figur 1 ist das Transferband 10 bei seiner Vorwärtsbewegung in Richtung des Pfeils P0 in unmittelbarer Nähe zum Trägermaterial 22 gehalten bzw. hat zu diesem Trägermaterial 22 Kontakt. Bei diesem Betriebszustand können Tonerbilder, die auf dem Transferband 10 in relativ loser, noch nicht fixierter Form vorhanden sind, auf das Trägermaterial 22 umgedruckt werden. Wenn die Antriebsvorrichtung 20 betätigt wird, so wird ein zweiter Betriebszustand eingestellt, bei dem die Umdruckwalze 14 in Richtung des Pfeils P1 nach oben bewegt ist. Beim Anheben der Umdruckwalze 14 erfolgt eine Übertragung der Bewegung mittels der Koppelelemente 50, 52, 54, 56 und 58 auf die beweglichen Walzen 34, 36 und 42. Die ortsfesten Walzen 26 und 28 bewegen sich nicht. Die Koppelelemente 50, 52, 54, 56, 58 sind wie erwähnt auf den Drehachsen 32, 40, 16, 44, 38, 30 verschwenkbar gelagert. Die ortsbeweglichen Walzen 36, 42, 34 werden vornehmlich in Richtung der Pfeile P2 und P3 ausgelenkt, da die Reinigungswalze 42 arretiert ist und in Richtung des Pfeils P4 keine Auslenkung ausführt. Da die Koppelhebel 50, 52, 54, 56, 58 exakt parallel zu den entsprechenden Abschnitten des Transferbandes 10 verlaufen, die Durchmesser der zugeordneten Walzen 28, 36, 14, 42, 34, 26 gleich groß sind, ergibt sich keine Längenänderung im Transferband 10, unabhängig davon, wie groß der Hub ist, um den die Umdruckwalze 14 von der Antriebsvorrichtung 20 angehoben wird. Dies bedeutet, daß auch die Bandspannung im Transferband 10 unabhängig von diesem Hub ist und somit konstant bleibt. Eine Spannungsspitze oder eine zusätzliche Kraft bei einer Bewegung der Umdruckwalze 14 tritt nicht auf. Die Bandspannung bleibt somit auch in der Übergangsphase zwischen beiden Betriebszuständen der Umdruckwalze 14 konstant.

Unabhängig von der Bewegung der Umdruckwalze 14 kann durch die Antriebsvorrichtung 46 die Reinigungswalze 42 in Richtung des Pfeils P4 hin- und herbewegt werden. Die Koppelhebel 58, 56 und 54 führen dann Ausgleichsbewegungen aus, die sicherstellen, daß das Transferband nicht lose wird und somit auch die Bandspannung innerhalb des Transferbandes 10 unverändert bleibt.

Durch die in Figur 1 gewählte Anordnung werden mehrere Vorteile erreicht. Die Anordnung der Koppelhebel 50, 52, 54, 56, 58 gewährleistet zu jedem Zeitpunkt der Bewegung der Umdruckwalze 14 eine exakte Zuordnung der Ausgleichswalzen 36 und 34 zur Umdruckwalze 14. Es sind keine mechanisch komplizierten Teile erforderlich; der Wirkmechanismus der Anordnung ist übersichtlich. Die Koppelhebel 50, 52, 54, 56, 58 übernehmen den Antrieb und die Führung der Ausgleichswalzen 36, 34. Lediglich die Umdruckwalze 14 und die Reinigungswalze 42 müssen durch einen eigenen Antrieb bewegt werden. Der Koppelhebel-Bewegungsmechanismus ermöglicht die Einbeziehung einer weiteren längenneutralen Schwenkbewegung an einer anderen Stelle des Transferbandes 10, wie am Beispiel der beweglichen Reinigungswalze 42 gezeigt ist, die separat von einem Antrieb 46 angetrieben wird.

Figur 2 zeigt eine perspektivische Darstellung des Bewegungsmechanismus nach Figur 1, wobei gleiche Teile gleich bezeichnet sind. Bei der Anordnung nach Figur 2 sind die Koppelhebel 54, 56 zu einem einzigen Koppelhebel 55 zusammengefaßt. Zu sehen ist in Figur 2, daß Koppelhebel auf beiden Seiten der Walzen angeordnet sind. Die Anordnung in Figur 2 hat hinten angeordnete korrespondierende Koppelhebel 50', 52', 55' und 58'.

Figur 3 zeigt ein anderes Ausführungsbeispiel, bei dem Steuernocken eingesetzt werden. Teile, die mit bisherigen Ausführungsbeispielen übereinstimmen, sind gleich bezeichnet. Das Transferband 10 wird in Richtung des Pfeils P0 durch das Bandlaufwerk 12 bewegt. An einer ersten Umdruckstelle 60 wird das auf einem Fotoleiterband 62 aufgebrachte Tonerbild auf das Transferband 10 übertragen. Das Transferband 10 wird an einer Umlenkrolle 64 umgelenkt und an einer ersten Kompensationswalze 66 vorbeigeführt,'die in den eingezeichneten Pfeilrichtungen bewegbar ist. Anschließend gelangt das Transferband 10 in einen zweiten Umdruckbereich 68, in welchen das auf dem Transferband 10 befindliche Tonerbild oder das gesammelte Gesamtfarbtonerbild auf das Trägermaterial 22 übertragen wird. Im Umdruckbereich 68 ist die Rollenvorrichtung 13 angeordnet, die in senkrechter Richtung zum Trägermaterial 22 hin- und herbewegbar sind. Die Rollenvorrichtung 13 hat zwei Umdruckrollen 70, 72, die in Richtung der eingezeichneten Pfeile bewegbar ist. Anschließend wird das Transferband 10 an einer zweiten Kompensationswalze 74 vorbeigeführt, die in Richtung der eingezeichneten Pfeile bewegbar ist. Das Bandlaufwerk 12 enthält eine zweite Umlenkwalze 76, an der das Transferband 10 umgelenkt wird.

Die Umlenkwalzen 70, 72 und die Kompensationswalzen 66, 74 werden durch Steuernocken 78, 80 angetrieben, wie rechts in Figur 3 anhand der Steuernocke 78 genauer zu sehen ist. Der Steuernocken 78 hat eine elliptische Steuerfläche 82 und ist um eine Drehachse 84 drehbar. Im gezeigten Zustand ist die Umdruckwalze 70 maximal nach unten ausgelenkt, während die Kompensationswalze 66 maximal nach links ausgelenkt ist. Bei einer Drehung des Steuernockens 78 im Uhrzeigersinn wird die Kompensationswalze 66 aufgrund der elliptischen Steuerfläche 82 nach rechts in Figur 3 ausgelenkt, während die Umdruckwalze 70 bei entsprechender Vorspannung nach oben fährt. Würde die Kompensationswalze 66 ortsfest sein, so würde sich bei der Bewegung der Umdruckwalze 70 nach oben eine Lockerung des die beiden Walzen 66, 70 umschlingenden Transferbandes 10 um eine Längendifferenz ergeben. Die Steuerfläche 82 des Steuernockens 78 ist nun so gewölbt, daß sich die bei der Aufwärtsbewegung der Umdruckwalze 70 ergebende Längendifferenz durch die Bewegung der Kompensationswalze 66 nach rechts genau ausgeglichen wird. Die sich ergebende Steuerfläche 82 muß nicht zwangsläufig elliptisch sein, sondern kann auch eine andere Kurvenform annehmen.

Figur 4 zeigt die Verhältnisse, wenn sich die Steuernocken 78, 80 um 90° im Uhrzeigersinn verdreht haben. Die Umdruckwalze 70 und die Kompensationswalze 66 haben sich aus der in Figur 4 rechts gestrichelt eingezeichneten Stellung in die mit festen Strichen eingezeichnete Stellung bewegt. In Figur 4 links ist zu erkennen, daß in dem gezeigten Zustand das Transferband 10 vom Trägermaterial 22 abgehoben ist. In diesem Zustand wird eine Übertragung von Tonerbildern auf das Trägermaterial 22 unterbunden; außerdem können das Transferband 10 und das Trägermaterial 22 unterschiedliche Geschwindigkeiten haben, was für den Start des Druckbetriebs und für das Anhalten des Druckbetriebs vorteilhaft ist, da in diesen Betriebsphasen eine Relativgeschwindigkeit auftreten kann. Die Steuerfläche 82 des Steuernockens 78 ist vorzugsweise so gewölbt, daß eine Längenkompensation für das Transferband 10 so erfolgt, daß auch in der gesamten Bewegungsphase der Umdruckwalzen 70, 72 und der Kompensationswalzen 66, 74 die Längendifferenz des Transferbandes 10 infolge der Hin- und Herbewegung der Umdruckwalzen 70, 72 kompensiert wird. In diesem Fall entstehen im Transferband 10 keine Bandspannungsänderungen und Längenänderungen, so daß an der Umdruckstelle 60 weiterhin ein Umdrucken ohne Verwischeffekte erfolgen kann.

Beim Ausführungsbeispiel nach den Figuren 3 und 4 werden die beiden Steuernocken 78, 80 symmetrisch gedreht, wobei sich auch ein symmetrischer Bewegungsablauf ergibt und die beiden Umdruckwalzen 70, 72 parallel verschwenkt werden. Dieses Ausführungsbeispiel nach den Figuren 3 und 4 kann vielfach abgeändert sein. Die Steuernocken 78, 80 können asymmetrisch gedreht werden, wodurch unterschiedliche, asymmetrische Schwenkverläufe erzielt werden. Für die Betätigung des Walzenpaars Umdruckwalze 70 und zugehörige Kompensationswalze 66 bzw. des Walzenpaars Umdruckwalze 72 und Kompensationswalze 74 kann jeweils eine gemeinsame Steuernocke 78 bzw. 80 oder es können auch getrennte'Steuernocken auf gemeinsamen oder getrennten Achsen angeordnet werden.

Figur 5 zeigt ein weiteres Ausführungsbeispiel der Erfindung, bei der federbelastete Spannrollen eingesetzt werden. Das Bandlaufwerk 12, welches das Transferband 10 transportiert, hat feststehende Umlenkrollen 90, 92, 94, zwei Spannrollen 96, 98 und eine aus zwei Umdruckwalzen 100, 102 bestehende hin- und herbewegbare Rollenvorrichtungen 13. Die Spannrollen 96 und 98 sind jeweils mittels Schwenkarme 104, 106 an einer starren Drehachse 108 am Ende einer Führungsstange 110 schwenkbar befestigt. Die Drehachsen 112, 114 der Spannrollen 96, 98 sind ferner über Koppelstangen 116, 118 verschwenkbar auf einem Drehzapfen 120 gelagert, der an einem Schiebestück 122 befestigt ist. Das Schiebestück 122 ist längs der Führungsstange 110 bewegbar. Ebenso ist die Rollenvorrichtung 13 mit den beiden Umdruckwalzen 100, 102 längs der Führungsstange 110 bewegbar. Die Führungsstange ist ortsfest bezüglich des Bandlaufwerks 12 am oberen Ende starr befestigt. Eine Druckfeder 124 erzeugt eine Vorspannung auf das Schiebestück 122. Wird nun die Rollenvorrichtung 13 entlang der Mittellinie 126 nach oben bewegt, würde sich bei feststehenden Bandrollen 96, 98 eine Bandlose im Transferband 10 ergeben. Die Druckfeder 124 drückt das Schiebestück 122 längs der Führungsstange 110 nach unten, wobei die Koppelstangen 116, 118 die Spannrollen 96, 98 symmetrisch nach außen entlang einer Kreisbahn bewegen, die durch die Schwenkarme 104, 106 definiert ist. Auf diese Weise wird verhindert, daß eine Bandlose entsteht. Durch die symmetrische Anordnung der Spannrollen 96, 98, die Verbindung mittels der Koppelstangen 116, 118 und der zentralen Feder 124 wird das Transferband 10 auf beiden Seiten der Rollenvorrichtung 13 gleich weit gespannt. Setzt man voraus, daß sich das Transferband selbst nicht dehnt, kann sich die tatsächliche Bandlänge nicht ändern. Daraus ergibt sich, daß sich an der Umdruckstelle 68 die einzelnen Bildpunkte auf dem Transferband 10 entlang der Mittellinie 126 und damit lotrecht zum Trägermaterial 22 bewegen. Ein Verwischen eines Tonerbildes ist damit ausgeschlossen. Beim Anschwenken und Abschwenken der Rollenvorrichtung 13 an das Trägermaterial 22 kann es somit nicht zu einem Verwischen des Druckbildes kommen. Um ein symmetrisches Verhalten zu erzielen, sind die beiden Umlenkwalzen 92, 94 symmetrisch zur Mittellinie 126 anzuordnen. Aufgrund der Federauslenkung kann die Bandspannung im Drucktransferband 10 in beiden Betriebsarten geringfügig unterschiedlich sein; es ist jedoch sichergestellt, daß die Länge des Transferbandes in beiden Betriebszuständen mit an- und abgeschwenkter Rollenvorrichtung 13 gleich bleibt.

### Bezugszeichenliste

- 10: Transferband
- 12: Bandlaufwerk
- 13: Rollenvorrichtung
- 14: Umdruckwalze
- 16: Drehachse
- 18: Längsführung
- 20: Antriebsvorrichtung
- 22: Trägermaterial
- 24: Schaltexzenter
- 26,28: ortsfeste Walzen
- 30,32: Drehachsen
- 34,36: Ausgleichswalzen
- 38,40: Drehachsen der Ausgleichswalzen
- 42: Reinigungswalze
- 44: Drehachse der Reinigungswalze
- 46: Antriebsvorrichtung
- 48: Reinigungsrolle
- 50,52,54,56,58: Koppelelemente
- 50',52',55',58': Koppelelemente
- 60: erste Umdruckstelle
- 62: Fotoleiterband
- 64: Umlenkrolle
- 66: Kompensationswalze
- 68: zweiter Umdruckbereich
- 70,72: Umdruckrollen
- 74: Kompensationswalze
- 76: Umlenkwalze
- 78,80: Steuernocken
- 82: Steuerfläche
- 84: Drehachse
- 90,92,94: Umlenkrollen
- 96,98: Spannrollen
- 100,102: Umdruckwalzen
- 104,106: Schwenkarme
- 108: Drehachse
- 110: Führungsstange
- 112,114: Drehachsen der Spannrollen
- 116,118: Koppelstangen
- 120: Drehzapfen
- 122: Schiebestück
- 124: Druckfeder
- P0, P1, P2 P3, P4: Richtungspfeile

## Patentansprüche

1. Einrichtung zum Übertragen mindestens eines Tonerbildes von einem Tonerträgerband (10) auf ein Trägermaterial (22),
mit einem Tonerträgerband (10), das das zu übertragende Tonerbild trägt und eine vorbestimmte Bandspannung hat,
wobei das Tonerträgerband (10) durch ein Bandlaufwerk (12) gehalten ist, das im Umdruckbereich, in welchem das Tonerbild beim Betrieb der Einrichtung auf das Trägermaterial (22) umgedruckt wird, das Tonerträgerband (10) durch eine Rollenvorrichtung (13) führt,
das Tonerträgerband (10) im Umdruckbereich in einem ersten Zustand nahe dem Trägermaterial (22) angeordnet ist, um das Tonerbild zu übertragen, und in einem zweiten Betriebszustand im Umdruckbereich um einen vorbestimmten Abstand vom Trägermaterial (22) entfernt angeordnet ist, um eine Übertragung des Tonerbildes zu unterbinden,
die Bandspannung im Tonerträgerband (10) im ersten und im zweiten Betriebszustand im wesentlichen gleich groß ist, und wobei die eine Umdruckwalze (14) umfassende Rollenvorrichtung (13) zumindest annähernd senkrecht zum Trägermaterial (22) beim Wechsel der Betriebszustände hin- und herbewegbar ist,
**dadurch gekennzeichnet, dass**
das Bandlaufwerk (12) beiderseits der Umdruckwalze (16) je eine ortsfeste Walze (26, 28) mit ortsfester Drehachse (30, 32) hat,
dass jeweils zwischen ortsfester Walze (26, 28) und Umdruckwalze (14) mindestens eine ortsveränderliche Ausgleichswalze (34, 36) angeordnet ist,
dass der jeweilige Abstand zwischen den Drehachsen (16; 38, 40) der Umdruckwalze (14) und der Ausgleichswalze (34, 36) und der jeweilige Abstand zwischen den Drehachsen (38, 40; 30, 32) der Ausgleichswalze (34, 36) und der ortsfesten Walze (26, 28) in jedem Betriebszustand gleich bleibt,
und dass die Durchmesser der Umdruckwalze (14), der Ausgleichswalzen (34, 36) und der ortsfesten Walzen (26, 28) gleich groß sind

2. Einrichtung nach Anspruch 1, **dadurch gekennzeichnet, dass** die Bandspannung auch in der Übergangsphase vom ersten Betriebszustand zum zweiten Betriebszustand und umgekehrt gleich groß ist.

3. Einrichtung nach Anspruch 1 oder 2, bei der die Mittelpunkte der Drehachsen (16; 38, 40) von Umdruckwalze (14) und Ausgleichswalzen (34, 36) sowie die Mittelpunkte der Drehachsen (38, 40; 30, 32) von Ausgleichswalzen (34, 36) und ortsfesten Walzen (26, 28) durch starre Koppelhebel (50, 52, 54, 56, 58; 50, 52, 55, 58; 50', 52', 55', 58') miteinander verbunden sind.

4. Einrichtung nach einem der vorhergehenden Ansprüche, bei der in beiden Betriebszuständen und in den Übergangsphasen die Mantelflächen der ortsfesten Walzen (26, 28) und der Ausgleichswalzen (34, 36) Kontakt mit dem Tonerträgerband (10) haben.

5. Einrichtung nach einem der vorhergehenden Ansprüche, bei der zwischen der Umdruckwalze (14) und mindestens einer der Ausgleichswalzen (34) eine ortsbewegliche Reinigungswalze (42) gleichen Durchmessers angeordnet ist,
und bei der der Abstand zwischen den Drehachsen (15, 44) der Umdruckwalze (14) und der Reinigungswalze (42) sowie der Abstand zwischen den Drehachsen (44, 38) der Reinigungswalze (42) und der Ausgleichswalze (34) in jedem Betriebszustand gleich bleibt.

6. Einrichtung nach Anspruch 5, bei der die Mittelpunkte der Drehachsen (16, 44) von Umdruckwalze (14) und Reinigungswalze (42) sowie die Drehachsen (44, 38) von Reinigungswalze (42) und Ausgleichswalze (34) durch starre Koppelelemente (54, 56) verbunden sind.

7. Einrichtung nach einem der vorhergehenden Ansprüche, bei der die Drehachse (16) der Umdruckwalze (14) mit einer Antriebsvorrichtung (20) verbunden ist, die die Drehachse (16) annähernd senkrecht zum Trägermaterial (22) in einer Linearbewegung hin- und herbewegt.

8. Einrichtung nach Anspruch 7, bei der die Antriebsvorrichtung (20) einen Schaltexzenter (24) enthält.

9. Einrichtung nach einem der vorhergehenden Ansprüche 5 bis 8, bei der die Drehachse (44) der Reinigungswalze (42) mit einer weiteren Antriebsvorrichtung (46) verbunden ist, die die Reinigungswalze (42) in einer Linearbewegung hin- und herbewegt.

10. Einrichtung nach Anspruch 9 mit einer Reinigungsstation (48), wobei bei der Hin- und Herbewegung der Reinigungswalze (42) das Tonerträgerband (10) mit der Reinigungsstation (48) in Eingriff gelangt oder von der Reinigungsstation (48) entfernt wird.

## Claims

1. A device for transferring at least a toner image from a toner carrier belt (10) onto a carrier material (22),
comprising a toner carrier belt (10) which carries the toner image to be transferred and has a predetermined belt tension,
the toner carrier belt (10) is held by a belt drive (12) guiding the toner carrier belt (10) through a roller device (13) in the transfer printing area in which the toner image is transfer-printed onto the carrier material (22) during operation of the device,
the toner carrier belt (10), in a first status, is arranged close to the carrier material (22) in the transfer printing area in order to transfer the toner image and, in a second operating status, is arranged at a predetermined distance from the carrier material (22) in the transfer printing area in order to prevent a transfer of the toner image,
the belt tension in the toner carrier belt (10) is essentially the same in the first and second operating statuses, and wherein the roller device (13) comprising a transfer printing roller (14) is moved back and forth at least approximately perpendicular relative to the carrier material (22) given a change of the operating statuses,
**characterized in that**
the belt drive (12) has one stationary roller (26, 28) with a stationary rotational axis (30, 32) at both sides of the transfer printing roller (16),
**in that** at least one movable compensation roller (34, 36) is respectively arranged between the stationary roller (26, 28) and the transfer printing roller (14),
**in that** the respective distance between the rotational axes (16; 38, 40) of the transfer printing roller (14) and the compensation roller (34, 36) and the respective distance between the rotational axes (38, 40; 30 32) of the compensation roller (34, 36) and the stationary roller (26, 28) remains constant in every operating status,
and **in that** the diameters of the transfer printing roller (14), the compensation rollers (34, 36) and of the stationary roller (26, 28) are of the same size.

2. The device according to claim 1, **characterized in that** the belt tension is also the same in the transitional phase from the first operating status to the second operating status and vice versa.

3. The device according to claim 1 or 2, wherein the centres of the rotational axes (16; 38, 40) of the transfer printing roller (14) and the compensation rollers (34, 36), as well as the centres of the rotational axes (38, 40; 30, 32) of the compensation rollers (34, 36) and the stationary rollers (26, 28) are connected to one another by rigid connecting-rod levers (50, 52, 54, 56, 58; 50, 52, 55, 58; 50', 52'. 55', 58').

4. The device according to one of the preceding claims, wherein the surface areas of the stationary rollers (26, 28) and of the compensation rollers (34, 36) have contact with the toner carrier belt (10) in both operating statuses and in the transitional phases.

5. The device according to one of the preceding claims, wherein a mobile cleaning roller (42) of equal diameter is arranged between the transfer printing roller (14) and at least one of the compensation rollers (34),
and wherein the distance between the rotational axes (15, 44) of the transfer printing roller (14) and of the cleaning roller (42), as well as the distance between the rotational axes (44, 38) of the cleaning roller (42) and of the compensation roller (34) remains constant in every operating status.

6. The device according to claim 5, wherein the centres of the rotational axes (16, 44) of the transfer printing roller (14) and of the cleaning roller (42), as well as the rotational axes (44, 38) of the cleaning roller (42) and of the compensation roller (34) are connected by rigid coupling elements (54, 56).

7. The device according to one of the preceding claims, wherein the rotational axis (16) of the transfer printing roller (14) is connected to a driving device (20) which, in a linear motion, moves the rotational axis (16) back and forth in an approximately perpendicular manner relative to the carrier material (22).

8. The device according to claim 7, wherein the driving device (20) contains a switching eccentric (24).

9. The device according to one of the preceding claims 5 to 8, wherein the rotational axis (44) of the cleaning roller (42) is connected to a further driving device (46) moving the cleaning roller (42) back and forth in a linear motion.

10. The device according to claim 9, comprising a cleaning station (48), wherein when the cleaning roller (42) is moved back and forth, the toner carrier belt (10) engages with the cleaning station (48) or is moved away from the cleaning station (48).

## Revendications

1. Dispositif de transfert d'au moins une image formée par du toner d'une bande de support de toner (10) sur un matériau de support (22), ledit dispositif comprenant
une bande de support de toner (10) qui supporte l'image formée par du toner qui doit être transférée, et qui présente une tension de bande prédéterminée,
la bande de support de toner (10) étant maintenue par un mécanisme de défilement de bande (12) qui guide la bande de support de toner (10) par le biais d'un dispositif à galets (13) dans la région de reproduction dans laquelle l'image formée par du toner est reproduite sur le matériau de support (22) lorsque le dispositif est en fonctionnement,
la bande de support de toner (10) étant disposée dans la région de reproduction dans un premier état de fonctionnement proche du matériau de support (22) afin de transférer l'image formée par du toner, et étant disposée dans la région de reproduction dans un deuxième état de fonctionnement à une distance prédéterminée du matériau de support (22) afin d'empêcher un transfert de l'image formée par du toner,
la tension de bande dans la bande de support de toner (10) étant sensiblement la même dans le premier état de fonctionnement et dans le deuxième état de fonctionnement, et le dispositif à galets (13), qui comporte un rouleau de reproduction (14), étant apte à effectuer un mouvement alternatif au moins à peu près perpendiculairement au matériau de support (22) lorsque l'on passe d'un état de fonctionnement à l'autre,
**caractérisé en ce que**
le mécanisme de défilement de bande (12) comporte, de chaque côté du rouleau de reproduction (14) un rouleau fixe (26, 28) doté d'un axe de rotation fixe (30, 32),
au moins un rouleau de compensation mobile (34, 36) étant placé entre le rouleau fixe (26, 28) et le rouleau de reproduction (14),
la distance respective entre les axes de rotation (16 ; 38, 40) du rouleau de reproduction (14) et du rouleau de compensation (34, 36), ainsi que la distance respective entre les axes de rotation (38, 40 ; 30, 32) du rouleau de compensation (34, 36) et du rouleau fixe (26, 28), restant identiques dans chaque état de fonctionnement, et
le diamètre du rouleau de reproduction (14), des rouleaux de compensation (34, 36) et des rouleaux fixes (26, 28) étant identiques.

2. Dispositif selon la revendication 1, **caractérisé en ce que** la tension de bande est également la même dans le sens de la phase de transfert allant du premier état de fonctionnement au deuxième état de fonctionnement, que dans le sens inverse.

3. Dispositif selon la revendication 1 ou 2, dans lequel les points médians des axes de rotation (16 ; 38, 40) du rouleau de reproduction (14) et des rouleaux de compensation (34, 36), ainsi que les points médians des axes de rotation (38, 40 ; 30, 32) des rouleaux de compensation (34, 36) et des rouleaux fixes (26, 28) sont reliés entre eux par des leviers de couplage rigides (50, 52, 54, 56, 58 ; 50, 52, 55, 58 ; 50', 52', 55', 58').

4. Dispositif selon l'une des revendications précédentes, dans lequel les surfaces d'enveloppe des rouleaux fixes (26, 28) et des rouleaux de compensation (34, 36) sont en contact avec la bande de support de toner (10) dans les deux états de fonctionnement et dans les phases de transfert.

5. Dispositif selon l'une des revendications précédentes, dans lequel, entre le rouleau de reproduction (14) et l'un au moins des rouleaux de compensation (34, 36), est agencé un rouleau de nettoyage mobile (42) de même diamètre, et
la distance entre les axes de rotation (15, 44) du rouleau de reproduction (14) et du rouleau de nettoyage (42), ainsi que la distance entre les axes de rotation (44, 38) du rouleau de nettoyage (42) et du rouleau de compensation (34), restent identiques dans chaque état de fonctionnement.

6. Dispositif selon la revendication 5, dans lequel les points médians des axes de rotation (16, 44) du rouleau de reproduction (14) et du rouleau de nettoyage (42), ainsi que les axes de rotation (44, 38) du rouleau de nettoyage (42) et du rouleau de compensation (34), sont reliés par des éléments de couplage rigides (54, 56).

7. Dispositif selon l'une des revendications précédentes, dans lequel l'axe de rotation (16) du rouleau de reproduction (14) est relié à un dispositif d'entraînement (20) qui déplace alternativement l'axe de rotation (16), à peu près perpendiculairement au matériau de support (22), suivant un mouvement linéaire.

8. Dispositif selon la revendication 7, dans lequel le dispositif d'entraînement (20) contient un excentrique commutable (24).

9. Dispositif selon l'une des revendications précédentes 5 à 8, dans lequel l'axe de rotation (44) du rouleau de nettoyage (42) est relié à un autre dispositif d'entraînement (46) qui déplace alternativement le rouleau de nettoyage (42) suivant un mouvement linéaire.

10. Dispositif selon la revendication 9 comportant une station de nettoyage (48), la bande de support de toner (10) venant en engagement avec la station de nettoyage (48) ou bien étant éloignée de la station de nettoyage (48) lorsque le rouleau de nettoyage (42) effectue le mouvement alternatif.
